# EUROPÄISCHE PATENTSCHRIFT

(11) **EP 3 507 232 B1**
(45) Veröffentlichungstag und Bekanntmachung des Hinweises auf die Patenterteilung: **28.02.2024**
(21) Anmeldenummer: 17765080.1
(22) Anmeldetag: 12.09.2017
(51) Int. Cl.: B66C 23/28, B66C 23/72

(54) **TURMKRAN**
TOWER CRANE
GRUE À TOUR

(30) Priorität: 15.09.2016 DE 102016011179
(43) Veröffentlichungstag der Anmeldung: 10.07.2019
(73) Patentinhaber: Liebherr-Werk Biberach GmbH, 88400 Biberach an der Riss (DE)
(72) Erfinder: KONIJN, Eric, Singapore 126777 (SG)
(74) Vertreter: Laufhütte, Dieter
(86) Internationale Anmeldenummer: PCT/EP2017/001077
(87) Internationale Veröffentlichungsnummer: WO 2018/050278

(56) Entgegenhaltungen:
- JP-A- 2008 030 905
- JP-B1- S4 836 509
- US-A1- 2003 183 594

## Beschreibung

Die Erfindung betrifft einen Turmkran, insbesondere Turmdrehkran, mit einem aus mehreren Turmstücken zusammengesetzten Kranturm, mit einem an der Kranturmspitze angeordneten Hauptausleger sowie mit einem Gegenausleger.

Für besonders hohe Hubhöhen sowie schwere Traglasten werden oftmals Turmkrane eingesetzt. Gerade der Aufbau von Windkraftanlagen verlangt große Hubhöhen und hohe Traglasten. Dabei ist es wünschenswert, die Naben der Windkraftanlagen aus Effizienzgründen in immer größerer Höhe zu installieren. Die maximal mögliche Montagehöhe ist jedoch durch das verfügbare Hebezeug limitiert.

Gegenwärtige Turmkrane können zwar die gestellten Anforderungen derzeit noch erfüllen, werden jedoch bereits in naher Zukunft an ihre technischen Grenzen stoßen. Gegenwärtige Konstruktionen umfassen einen aus Gitterstücken zusammengesetzten Kranturm, an dessen Turmspitze ein Auslegersystem befestigt ist. Der Hauptausleger kann fest oder wippbar ausgestaltet sein. Zur Ballastierung des Krans ist ein starrer Gegenausleger vorgesehen, an dessen freien Ende je nach Traglast die benötigten Ballastplatten eingehängt werden.

Die Aufgabe der vorliegenden Erfindung besteht darin, einen neuen Kranaufbau aufzuzeigen, der größere Traglasten als auch größere Hubhöhen zulässt, wobei ein derartiger Kran jedoch möglichst nicht mit dem Bauwerk verbunden werden soll, und dessen Transport als auch Montage möglichst leicht und schnell durchführbar sein sollen. US 2003/183594 A1 offenbart den Oberbegriff des Anspruchs 1. Gelöst wird diese Aufgabe durch einen Turmdrehkran gemäß den Merkmalen des Anspruchs 1. Vorteilhafte Ausgestaltungen des Turmkrans sind Gegenstand der sich an den Hauptanspruch anschließenden abhängigen Unteransprüche.

Es wird also ein Turmkran, insbesondere ein Turmdrehkran, besonders bevorzugt ein Oberdreher, mit einem aus mehreren Turmstücken zusammengesetzten Kranturm vorgeschlagen, an dessen Turmspitze ein Hauptausleger sowie ein Gegenausleger angeordnet sind. Erfindungsgemäß zeichnet sich der neuartige Turmkran dadurch aus, dass ein Haupthubseil am Hauptausleger zur Lastaufnahme und wenigstens ein Gegenauslegerhubseil über den Gegenausleger zur Aufnahme eines Ausgleichsgewichtes geführt sind. Über das Haupthubseil wird in üblicherweise eine anzuhebende Last aufgenommen.

Das Gegenauslegerhubseil des Gegenauslegers wird dazu verwendet, den Kran mit dem notwendigen Ausgleichs- bzw. Gegenballast für den gewünschten Lasthub zu ballastieren. Dies erfolgt vorzugsweise durch Aufnahme üblicher Gegenballastelemente bzw.-platten, die nun nicht mehr aufwändig am Gegenausleger montiert werden müssen, sondern bequem von der Standfläche mittels des Gegenauslegerhubseils aufgenommen werden können. Zudem kann durch die erfindungsgemäße Ausgestaltung der Schwerpunkt des Gegenballastes im Kranbetrieb deutlich niedriger positioniert werden, was unter anderem wesentliche Vorteile bei der Dimensionierung des Krans bringt, so dass letztendlich höhere Hubhöhen und größere Traglasten erreicht werden können.

Das Ausgleichsgewicht, das am Gegenausleger angehoben werden soll, muss per Lasthub angepasst werden. Für die Dimensionierung des Ausgleichsgewichtes gilt optimaler Weise, dass die aufgenommenen Last des Hauptauslegers multipliziert mit dem Abstand des Lastaufnahmepunktes (Krankhaken des Hauptauslegers) zur Turmmitte dem Produkt aus dem Ausgleichsgewicht und dem Abstand des Aufnahmepunktes (Kranhaken des Gegenauslegers) zur Turmmitte entspricht.

Die Aufnahme des Gegengewichts mittels des Gegenauslegerhubseils erfolgt vorzugsweise über einen Lasthaken, alternative Lastaufnahmemittel sind jedoch ebenfalls denkbar.

Der Kranturm kann idealerweise als Obendreher ausgestaltet sein. Der Kranturm kann mittels Unterwagen oder einem einbetonierten Verbindungsstück am Boden abgestützt sein.

Bei dem erfindungsgemäßen Kran ist es besonders vorteilhaft, wenn zumindest der Gegenausleger wippbar an der Turmspitze des Krans angeordnet ist. Eine wippbare Lagerung des Hauptauslegers am Kranturm ist ebenso vorstellbar. Durch den wippbaren Hauptausleger kann die entsprechende Hubhöhe variabel angepasst werden bzw. der Abstand der aufgenommenen Last zum Kranturm verändert werden. Mittels des wippbaren Gegenauslegers besteht ebenfalls die Möglichkeit einer flexiblen Einstellung des Abstandes des aufgenommenen Gegenballastgewichts gegenüber dem Kranturm, so dass sich eine besonders flexible Ballastierungsmöglichkeit für den gesamten Turmkran ergibt.

Erfindungsgemäß umfasst der Kranturm wenigstens ein Kletterstück, das eine im Kranbetrieb erfolgende Verlängerung oder Verkürzung des Kranturms zulässt. Mittels des Kletterstücks lassen sich im Kranbetrieb ein oder mehrere zusätzliche Turmstücke an der Turmspitze anbringen oder entnehmen, wodurch der Kranturm mit dem Baufortschritt mitwachsen kann. Besonders bevorzugt ist es in diesem Fall, wenn zumindest der Gegenausleger oder der Hauptausleger, vorzugsweise beide Ausleger, wippbar am Kletterstück gelagert sind.

Gemäß einer besonders bevorzugten Ausgestaltung der Erfindung stellt im Kranbetrieb das Kletterstück die Turmspitze des Kranturms dar. Zur Realisierung eines Obendrehers ist es denkbar, dass das Kletterstück um eine vertikale Drehachse gegenüber den übrigen Turmstücken des Kranturms verdrehbar ist. Eine entsprechende Drehlagerung im Kletterstück ermöglicht eine Drehbewegung gegenüber vom Turm über die gesamte Länge des Turms.

Zur Aufnahme des Hauptauslegers und/oder des Gegenauslegers sind ein oder mehrere Konsolen seitlich am Kletterstück montiert. Besonders bevorzugt ist eine Montage ein oder mehrere Konsolen an der Vorder- und Rückseite des Turmkrans bzw. des Kletterstücks, d.h. an den quer zur Wippebene liegenden Seitenflächen des Kletterstücks.

Derartige Konsolen können weiterhin dazu ausgestaltet sein, ein oder mehrere Antriebseinheiten des Krans aufzunehmen. Entsprechende Antriebseinheiten dienen beispielsweise zum Antrieb der am Auslegersystem verbauten Hubwinden und/oder des Drehwerks und/oder Kletterantriebes des Kletterstücks. Zusätzlich oder alternativ können ein oder mehrere Schaltkästen zur Steuerung der verbauten Hydraulik oder Elektrik des Krans in wenigstens einer der Konsolen installiert sein. Auch ist die Unterbringung ein oder mehrerer Hydrauliktanks innerhalb der Konsolen denkbar.

Das Kletterstück ist idealerweise mittels eines hydraulischen Antriebs, besonders bevorzugt mittels eines Hydraulikzylinders in Vertikalrichtung verlagerbar. In diesem Fall ist es vorteilhaft ein oder mehrere Ausnehmungen und/oder Anschlage an ein oder mehreren Turmstücken des Turms vorzusehen, um den Hydraulikzylinder flexibel je nach Turmhöhe an der Konstruktionsstruktur abzustützen. Idealerweise sind ein oder mehrere Anschläge pro Turmstück vorgesehen, so dass der zusammengesetzte Turm in Axialrichtung eine Vielzahl vorzugsweise gleich beabstandeter Anschläge aufweist.

Hauptausleger und/oder Gegenausleger können über separate Abspannungen abgespannt sein. Der Wippwinkel der Ausleger lässt sich bevorzugt über die jeweilige Abspannverseilung einstellen, die idealerweise mittels Winde betätigbar ist. Weiterhin vorteilhaft ist es, wenn am Kletterstück wenigstens zwei Abspannböcke vorgesehen sind, wobei jeder Abspannbock mit der entsprechenden Abspannverseilung des Hauptauslegers bzw. des Gegenauslegers verbunden ist. Idealerweise ist ein Abspannbock mit einer Abspannverseilung des Hauptauslegers verbunden, während der zweite Abspannbock mit einer Abspannverseilung des Gegenauslegers verbunden ist. Zumindest einer, vorzugsweise alle Abspannböcke sind an den Konsolen des Kletterstückes schwenkbar gelagert. Vorzugsweise ist der Abspannbock des Hauptauslegers an der den Hauptausleger aufnehmenden Konsole schwenkbar gelagert. Selbiges gilt für den weiteren Abspannbock des Gegenauslegers, der an der Konsole für die Lagerung des Gegenauslegers schwenkbar befestigt ist.

Die Abspannböcke können über eine längenverstellbare Verbindung, insbesondere Verseilung, miteinander verbunden sein. Durch die längenverstellbare Verbindung kann der Winkel der jeweiligen Abspannböcke eingestellt werden. Die Längenverstellung der verbindenden Verseilung der Abspannböcke kann vorzugsweise über eine Hubwinde erfolgen. Denkbar sind jedoch alternative Verstellantriebe.

In einer besonders vorteilhaften Ausgestaltung der Erfindung können Hauptausleger und/oder Gegenausleger derart nach unten abwippbar sein, sodass sich diese nahezu parallel an dem Kranturm seitlich anlegen. Dies erfolgt vorzugsweise durch Ablassen der jeweiligen Abspannverseilungen sowie eine entsprechende Längung der die Abspannböcke verbindenden Verseilung. Dadurch werden beide Ausleger nach unten in Richtung des Kranturms verschwenkt, bis diese nahezu parallel an diesem anliegen. Dieser Kranzustand stellt eine besonders vorteilhafte Außerbetriebstellung des Krans dar, um dessen Windangriffsfläche soweit wie möglich zu reduzieren. Dies macht es möglich, den Kran auch bei höheren Windgeschwindigkeiten aufgebaut zu lassen.

Das Verbringen in die Außerbetriebstellung erfolgt vorzugsweise dadurch, dass zunächst die beiden Abspannverseilungen soweit abgelassen werden, bis Hauptausleger und Gegenausleger so flach wie möglich abgewippt sind, d.h. sich beide Ausleger in einer nahezu horizontalen Lage befinden. In diesem Zustand wird im Anschluss die Verbolzung zwischen den Abspannböcken gelöst und die Verseilung entsprechend verlängert, sodass die beiden Ausleger nach unten in Richtung des Kranturms verschwenken.

Gemäß einer weiterhin vorteilhaften Ausgestaltung der Erfindung kann am Gegenausleger wenigstens ein Hilfsausleger angeordnet sein, vorzugsweise ist an der äußeren Spitze des Gegenauslegers ein zusätzlicher Hilfsausleger schwenkbar montiert. In diesem Fall ist es weiterhin vorteilhaft, wenn über den Hilfsausleger wenigstens ein Hilfshubseil geführt ist. Alternativ ist es denkbar, dass das Hubseil des Gegenauslegers temporär für die Verwendung des Hilfsauslegers über diesen geführt ist. Bevorzugt ist jedoch die Ausgestaltung mit separatem Hilfshubseil für den Hilfsausleger.

Der Hilfsausleger dient idealerweise dazu, ein oder mehrere Turmstücke aufzunehmen, um diese in das Kletterstück für den Kletterprozess des Kranturms einbringen zu können. In diesem Fall ist es besonders zweckmäßig, wenn Gegenausleger und Hilfsausleger derart verschwenkbar sind, so dass das Hilfshubseil bzw. das dadurch aufgenommene Turmstück in eine Lage oberhalb des Kletterstückes verbringbar ist. Idealerweise wird dazu der Gegenausleger nahezu senkrecht gestellt und der Hilfsausleger über die Turmspitze verschwenkt.

In einer weiteren optionale Ausgestaltung des Krans kann vorsehen, dass um den Kranturm wenigstens ein Kragen montiert ist. Der wenigstens eine Kragen sieht entsprechende Montagepunkte für die Anbindung ein oder mehrere Abspannungen vor, die ausgehend vom Kragen in Richtung etwaiger Fixierungspunkte an der Kranstandfläche bzw. eines Kranunterwagens verlaufen. Durch diese zusätzliche Abspannung des Kranturms kann die maximale Hubhöhe bzw. Kranturmlänge vergrößert werden. Die verwendete Abspannung besteht vorzugsweise zumindest teilweise aus Seil- und/oder Blechmaterial.

Vorteilhafte Ausgestaltungen der Erfindung sollen im Folgenden anhand eines in den Figuren gezeigten Ausführungsbeispiels näher erläutert werden.

Es zeigen:
- Figur 1:: eine skizzierte Seitenansicht des erfindungsgemäßen Krandrehturms;
- Figuren 2 bis 4:: skizzierte Seitendarstellungen des erfindungsgemäßen Krandrehturms während des Klettervorgangs in chronologischer Reinfolge;
- Figur 5:: den erfindungsgemäßen Krandrehturm mit zusätzlicher Abspannung des Kranturms und
- Figur 6, 7:: skizzierte Seitendarstellungen des erfindungsgemäßen Krandrehturms während der Verbringung der Ausleger in die Auβerbetriebsstellung.

Der erfindungsgemäße Kran umfasst einen aus mehreren Turmstücken 11 zusammengesetzten Kranturm 1. Der Kranturm 1 ist mittels Unterwagen 2 am Boden abgestützt. Alternativ zum Unterwagen könnte auch ein einbetoniertes Verbindungsstück (nicht dargestellt) eingesetzt werden.

Der grundlegende Aufbau des Krans soll zunächst anhand der Figur 1 beschrieben werden. An der Turmspitze ist um den Turm 1 ein drehbares und kletterbares Kletterstück 3 montiert. Das Kletterstück 3 ist vertikal entlang des Turms 1 mittels eines oder mehrerer Hydraulikzylinder 31 verschiebbar. Der Hydraulikzylinder 31 stützt sich in dafür geeignete Anschläge 12 des Turm 1 ab. Mittels des drehbaren Kletterstücks wird der Kran zum Oberdreher.

An dem Kletterstück 3 sind beidseitig zwei Konsolen 4, 5 montiert, in diesen die Antriebseinheiten, Schaltkästen, Hydrauliktanks des Krans verbaut sind. Die an der Vorderseite des Kletterstückes 3 befestigte Konsole 5 nimmt den Hauptausleger 6 auf, wobei dieser im Lagerpunkt 51 wippbar an der Konsole 5 gelagert ist. Der Hauptausleger 6 ist aus mehreren Auslegerstücken 61 zusammengebaut und hat dementsprechend eine variable Länge. Am Hauptausleger 6 ist eine Hubwinde 62 zur Speicherung und Betätigung des Hubseils 63, an dem der Lasthaken 64 zur Aufnahme der Last angeschlagen ist, montiert.

Der Gegenausleger 7 ist im Lagerpunkt 41 schwenkbar an der Konsole 4 gelagert. die an der Rückseite des Kletterstückes 3 montiert ist. Am Gegenausleger 7 ist ebenfalls eine Hubwinde 72 montiert, auf der das weitere Hubseil 73 gespeichert ist. Mit dem Hubseil 73 wird der Lasthaken 74 betätigt. Der Gegenausleger 7 dient zum Ausgleich der durch den Hauptausleger 6 aufgenommenen Last. Auf diese Weise wird eine aufwändige Montage des Ballastgewichtes am Gegenausleger hinfällig, stattdessen können die Ballastelemente einfach über den Kranhaken 74 aufgenommen werden. Diese Methode erlaubt einen niedrigeren Schwerpunkt des gesamten Krans.

Das Ausgleichsgewicht, das am Gegenausleger 7 gehoben werden soll, muss per Hub angepasst werden. Grundsätzlich gilt: $\begin{matrix}Last am Hauptausleger \times Abstand \left(Hauptauslegerlasthaken-Turmmitte\right) = Last \\ am Gegenausleger \times Abstand \left(Gegenauslegerlasthaken-Turmmitte\right) .\end{matrix}$

Weiterhin ist am Gegenausleger 7 ein Hilfsausleger 8 montiert, der schwenkbar an der Spitze des Gegenauslegers 7 gelagert ist. Der Hilfsausleger 8 weist ebenfalls eine eigene Hubwinde 81 mit Hubseil 82 und Lasthaken 83 auf. Zudem ist der Hilfsausleger 8 über den Zylinder 84 hydraulisch gegenüber dem Gegenausleger 7 verstellbar.

Der Hilfsausleger 8 wird u.a. beim "Klettern" benutzt, worauf später noch während der Beschreibung des Klettervorgangs eingegangen werden soll.

Des Weiteren sind an beiden Konsolen 4, 5 Abspannböcke 9, 10 schwenkbar montiert. Die Böcke 9, 10 werden mittels Verbindung 11 verbunden und dienen dazu, die Ausleger 6, 7 in eine "Außerbetriebstellung" zu bewegen. Auch dieser Vorgang soll später noch eingehend beschrieben werden. Die Böcke 9, 10 sind mittels Hubwinde 91 und Hubseil 92 bewegbar, d.h. gegenüber den Konsolen 4, 5 verschwenkbar. Im regulären Kranbetrieb sind die Böcke 9, 10 miteinander verbunden. Der Hauptausleger 6 ist mittels der Abspannung 65 mit dem Bock 10 verbunden. Die Länge der Abspannung 65 ist mittels Seilwinde einstellbar, wodurch der horizontale Abstand zwischen Lasthaken 64 und Turm 1 geändert werden kann. Dabei dreht sich der Hauptausleger um den Lagerpunkt 51 und es kommt zu einer Wippbewegung des Auslegers 6. Dies gilt gleichermaßen für den Gegenausleger 7, der mittels Abspannung 75 mit dem Bock 9 verbunden ist. Durch Änderung der Länge der Abspannung 75 mittels Seilwinde wird der Gegenausleger 7 um den Lagerpunkt 41 gewippt und der horizontale Abstand zwischen Lasthaken 74 und Turm 1 ändert sich.

Der Klettervorgang (Figuren 2-4), bei dem der Kranturm 1 um ein oder mehrere Turmstücke 11a ergänzt wird, läuft folgendermaßen ab. Mit dem Hilfsausleger 8 und Lasthaken 83 wird ein neues Turmstück 11 a angehoben (Figur 2). Durch Verschwenken des Gegenauslegers 7 wird der Abstand des Lasthakens 83 zur Turmmitte verkleinert. Da der Hilfsausleger 8 Portal-artig ausgeführt ist, wird das Turmstück 11a durch den Hilfsausleger 8 "geschaukelt" und oberhalb des restlichen Turms 1 platziert (Figur 3). Durch Ablassen des Hubseil 82 mittels der Hubwinde 81 kann das Turmstück 11a im Bereich des Kletterstücks 3 auf dem obersten Gitterstück des Kranturms 1 montiert werden (Figur 3). Im Anschluss kann das Kletterstück 3 mittels des Hydraulikzylinders 31 die gesamte Einheit hochdrücken (Figur 4).

Falls die maximale, freistehende Höhe des Krans nicht ausreicht, gibt es die Möglichkeit den Kran zu stabilisieren, wodurch eine weitere Verlängerung des Kranturms realisierbar wird. Dazu wird um den Turm 1 einen Kragen 13 montiert, wie dies in Figur 5 dargestellt ist. Zwischen dem Kragen 13 und den Fußpunkten 21 des Unterwagens 2 wird eine Abspannung 14 montiert. Die Abspannung 14 besteht normalerweise aus Seil- oder Blechmaterial und wird vorgespannt. Da der Kran nun stabiler steht, kann der Kran mit weiteren Turmstücken 11 erhöht werden.

Soll der Kran temporär außer Betrieb genommen werden, wird dieser in eine spezielle "Außerbetriebsstellung" verbracht, um die resultierende Windangriffsfläche der gesamten Krankonstruktion soweit wie möglich zu reduzieren. Dadurch kann der Kran auch bei höheren Windgeschwindigkeiten aufgebaut gelassen werden. Dazu werden zunächst die beiden Auslegerabspannungen 65, 75 verlängert, um den Haupt- als auch Gegenausleger 6, 7 so flach wie möglich abzuwippen (s. Figur 6). Aus statischen Gründen sollten die Ausleger 6, 7 eine horizontale Lage einnehmen. Danach wird die Verbindung 11 zwischen den Böcken 9, 10 gelöst und durch weiteres Ablassen des Hubseils 92 mittels der Hubwinde 91 wird die Stellung der Böcke 9, 10 und damit die Stellung der Ausleger 6, 7 geändert. Die Böcke 9, 10 bewegen sich nach außen und die Ausleger 6, 7 befinden sich im "negativen" Wippbereich. Die endgültige Außerbetriebsstellung ist erreicht, wenn sich Hauptausleger 6 und Gegenausleger 7 parallel zum Kranturm 1 seitlich an diesen angelegt haben (s. Figur 7). Die gesamte Höhe des Krans ist nun wesentlich verringert und die resultierende Windangriffsfläche wurde deutlich minimiert.

## Patentansprüche

1. Turmkran, insbesondere Turmdrehkran, mit einem an der Turmspitze angeordneten Hauptausleger (6) sowie einem Gegenausleger (7), wobei wenigstens ein Haupthubseil (63) über den Hauptausleger (6) zur Lastaufnahme und wenigstens ein Gegenauslegerhubseil (73) über den Gegenausleger (7) zur Aufnahme eines Ausgleichsgewichtes geführt sind, wobei
am Haupausleger (6) eine Hubwinde (62) zur Speicherung und Betätigung des Haupthubseils (63), an dem der Lasthaken (64) zur Aufnahme der Last angeschlagen ist, und am Gegenausleger (7) eine Hubwinde (72), auf der das weitere Gegenauslegerhubseil (73) zur Betätigung des Lasthakens (74) montiert sind.
**dadurch gekennzeichnet,**
**dass** der Turmkran einen aus mehreren Turmstücken zusammengesetzten Kranturm (1) aufweist, dass der Kranturm (1) wenigstens ein Kletterstück (3) umfasst, an dem der Gegenausleger (7) und/oder der Hauptausleger (6) wippbar aufgenommen sind und dass seitlich am Kletterstück (3) ein oder mehrere Konsolen (4, 5) montiert sind, vorzugsweise an der in der Wippebene liegenden Vorder- und Rückseite des Kletterstück jeweils eine Konsole, an denen der Hauptausleger (6) und/oder der Gegenausleger (6) schwenkbar gelagert sind.

2. Turmkran nach Anspruch 1, **dadurch gekennzeichnet, dass** über das Gegenauslegerhubseil (73) wenigstens ein Ballastelement zur Ballastierung des Gegenauslegers (7) aufnehmbar ist.

3. Turmkran nach einem der vorhergehenden Ansprüche, **dadurch gekennzeichnet, dass** der Gegenausleger (7) und vorzugsweise der Hauptausleger (6) wippbar an der Turmspitze angeordnet sind.

4. Turmkran nach einem der vorhergehenden Ansprüche, **dadurch gekennzeichnet, dass** das Kletterstück (3) mittels eines Hydraulikzylinders in Vertikalrichtung bewegbar ist, wobei der Hydraulikzylinder vorzugsweise in dafür vorgesehenen Anschläge des Kranturms (1) abstützbar ist.

5. Turmkran nach einem der vorhergehenden Ansprüche, **dadurch gekennzeichnet, dass** innerhalb wenigstens einer der Konsolen (4, 5) ein oder mehrere Antriebseinheiten und/oder Schaltkästen und/oder Hydrauliktanks verbaut sind.

6. Turmkran nach einem der vorhergehenden Ansprüche, **dadurch gekennzeichnet, dass** am Kletterstück (3) wenigstens zwei Abspannböcke vorgesehen sind, wobei mindestens ein Abspannbock (10) mit einer Abspannverseilung (65) des Hauptauslegers (6) und mindestens ein anderer Abspannbock (9) mit einer Abspannverseilung (75) des Gegenauslegers (7) verbunden ist, wobei bevorzugt jeweils ein Abspannbock an einer Konsole des Gitterstückes drehbar gelagert ist, besonders bevorzugt ist der Abspannbock (10) des Hauptauslegers (6) an der den Hauptausleger (6) aufnehmenden Konsole gelagert und der Abspannbock (9) des Gegenauslegers (7) an der den Gegenausleger (7) aufnehmenden Konsole..

7. Turmkran nach Anspruch 6, **dadurch gekennzeichnet, dass** die Abspannböcke (9, 10) über eine längenverstellbare Verbindung, vorzugsweise Verseilung miteinander verbunden sind.

8. Turmkran nach einem der vorhergehenden Ansprüche, **dadurch gekennzeichnet, dass** Hauptausleger (6) und Gegenausleger (7) derart nach unten abwippbar sind, so dass sich diese nahezu parallel an den Kranturm (1) seitlich anlegen, vorzugsweise durch Ablassen der jeweiligen Abspannverseilungen und Längung der die Abspannböcke (6, 7) verbindenden Verseilung.

9. Turmkran nach einem der vorhergehenden Ansprüche, **dadurch gekennzeichnet, dass** das Kletterstück (3) ein Drehlager umfasst, um das Kletterstück gegenüber dem Kranturm (1) um eine vertikale Drehachse zu verdrehen.

10. Turmkran nach einem der vorhergehenden Ansprüche, **dadurch gekennzeichnet, dass** am Gegenausleger (7) wenigstens ein Hilfsausleger (8) vorgesehen ist, insbesondere ist der Hilfsausleger (8) schwenkbar an der Spitze des Gegenausleger montiert, wobei vorzugsweise wenigstens ein Hilfshubseil über den Hilfsausleger geführt ist.

11. Turmkran nach Anspruch 10, **dadurch gekennzeichnet, dass** das Hilfshubseil bzw. die Spitze des Hilfsauslegers über das Kletterstück des Kranturms verschwenkbar ist, um ein oder mehrere mittels des Hilfshubseils (82) aufgenommene Gitterstücke in das Kletterstück einzubringen.

12. Turmkran nach einem der Ansprüche 10 oder 11, **dadurch gekennzeichnet, dass** der Hilfsausleger (8) mittels wenigstens einem Antrieb, insbesondere wenigstens einem Hydraulikzylinder (84), gegenüber dem Gegenausleger (7) verschwenkbar ist.

13. Turmkran nach einem der vorhergehenden Ansprüche, **dadurch gekennzeichnet, dass** um den Kranturm (1) wenigstens ein Kragen (13) montiert ist bzw. montierbar ist, zwischen etwaigen Fixierungspunkten der Kranstandfläche bzw. des Kranunterwagens und dem Kragen (13) eine Abspannung (14) spannbar ist, die vorzugsweise zumindest teilweise aus Seil- und/oder Blechmaterial besteht.

## Claims

1. A tower crane, in particular a revolving tower crane, having a main boom (6) arranged at the tower tip and a counterboom (7), wherein at least one main hoist rope (63) is guided over the main boom (6) to take-up the load and at least one counterboom hoist rope (73) is guided over the counterboom (7) to take-up a balance weight, wherein
a hoist winch (62) for the stowage and actuation of the main hoist rope (63), to which the lifting hook (64) for taking up the load is lashed, is installed at the main boom (6) and a hoist winch (72) on which the further counterboom hoist rope (73) for actuating the lifting hook (74) is lashed, is installed at the counterboom (7),
**characterized in that**
the tower crane has a crane tower (1) assembled from a plurality of tower pieces; **in that** the crane tower (1) comprises at least one climb piece (3) at which the counterboom (7) and/or the main boom (6) is/are luffably received; and **in that** one or more consoles (4, 5) are installed laterally at the climb piece (3), preferably a respective console at the front side and the rear side of the climb piece disposed in the luffing plane, at which consoles the main boom (6) and/or the counterboom (6) is/are luffably supported.

2. A tower crane in accordance with claim 1, **characterized in that** at least one ballast element to ballast the counterboom (7) can be taken up via the counterboom hoist rope (73).

3. A tower crane in accordance with one of the preceding claims, **characterized in that** the counterboom (7) and preferably the main boom (6) are luffably arranged at the tower tip.

4. A tower crane in accordance with one of the preceding claims, **characterized in that** the climb piece (3) is movable in the vertical direction by means of a hydraulic cylinder, with the hydraulic cylinder preferably being able to be supported at abutments of the crane tower (1) provided for this purpose.

5. A tower crane in accordance with one of the preceding claims, **characterized in that** one or more drive units and/or switch cabinets and/or hydraulic tanks are installed within at least one of the consoles (4, 5).

6. A tower crane in accordance with one of the preceding claims, **characterized in that** at least two guying frames are provided at the climb piece (3), with at least one guying frame (10) being connected to a guying rope system (65) of the main boom (6) and at least one other guying frame (9) being connected to a guying rope system (75) of the counterboom (7), with a respective guying frame preferably being rotatably supported at a console of the lattice piece and the guying frame (10) of the main boom (6) particularly preferably being supported at the console taking up the main boom (6) and the guying frame (9) of the counterboom (7) being supported at the console taking up the counterboom (7).

7. A tower crane in accordance with claim 6, **characterized in that** the guying frames (9, 10) are connected to one another via a length-adjustable connection, preferably a rope system.

8. A tower crane in accordance with one of the preceding claims, **characterized in that** the main boom (6) and the counterboom (7) are downwardly luffable such that they come to lie laterally at and almost in parallel with the crane tower (1), preferably by letting out the respective guying rope systems and by extending the rope system connecting the guying frames (6, 7).

9. A tower crane in accordance with one of the preceding claims, **characterized in that** the climb piece (3) comprises a pivot bearing to rotate the climb piece about a vertical axis of rotation with respect to the crane tower (1).

10. A tower crane in accordance with one of the preceding claims, **characterized in that** at least one auxiliary boom (8) is provided at the counterboom (7), the auxiliary boom (8) in particular being pivotably installed at the tip of the counterboom, with at least one auxiliary hoist rope preferably being guided over the auxiliary boom.

11. A tower crane in accordance with claim 10, **characterized in that** the auxiliary hoist rope or the tip of the main boom is pivotable over the climb piece of the crane tower to introduce one or more lattice pieces into the climb piece that are taken up by means of the auxiliary hoist rope (82).

12. A tower crane in accordance with one of the claims 10 or 11, **characterized in that** the auxiliary boom (8) is pivotable with respect to the counterboom (7) by means of at least one drive, in particular by means of at least one hydraulic cylinder (84).

13. A tower crane in accordance with one of the preceding claims, **characterized in that** at least one collar (13) is installed or installable about the crane tower (1); and **in that** a guying that preferably at least partially comprises rope material and/or sheet metal material can be spanned between any fixing points of the crane base or of the crane undercarriage and the collar (13).

## Revendications

1. Grue à tour, en particulier grue à tour pivotante, comportant une flèche principale (6) disposée au sommet de la tour ainsi qu'une contre-flèche (7), dans laquelle sont guidés, par le biais de la flèche principale (6), au moins un câble de levage principal (63) pour la réception de charge et, par le biais de la contre-flèche (7), au moins un câble de levage de contre-flèche (73) pour la réception d'un contrepoids,
dans laquelle sont montés, sur la flèche principale (6), un treuil de levage (62) destiné à stocker et actionner le câble de levage principal (63) auquel est accroché le crochet porte-charge (64) destiné à recevoir la charge et, sur la contre-flèche (7), un treuil de levage (72), sur lequel est stocké l'autre câble de levage de contre-flèche (73) destiné à actionner le crochet porte-charge (74),
**caractérisée en ce que**
la grue à tour comporte une tour de grue (1) assemblée à partir de plusieurs éléments de tour, **en ce que** la tour de grue (1) comprend au moins un élément grimpant (3) sur lequel la contre-flèche (7) et/ou la flèche principale (6) sont reçues de manière à pouvoir basculer et **en ce qu'**une ou plusieurs consoles (4, 5) sont montées latéralement sur l'élément grimpant (3), de préférence respectivement une console sur le côté avant et sur le côté arrière de l'élément grimpant situés dans le plan de basculement, la flèche principale (6) et/ou la contre-flèche (6) étant montées pivotantes sur lesdites consoles.

2. Grue à tour selon la revendication 1, **caractérisée en ce qu'**au moins un élément de lest destiné au lestage de la contre-flèche (7) peut être reçu par le biais du câble de levage de contre-flèche (73).

3. Grue à tour selon l'une des revendications précédentes, **caractérisée en ce que** la contre-flèche (7) et de préférence la flèche principale (6) sont disposées au sommet de la tour de manière à pouvoir basculer.

4. Grue à tour selon l'une des revendications précédentes, **caractérisée en ce que** l'élément grimpant (3) peut être déplacé dans la direction verticale au moyen d'un vérin hydraulique, le vérin hydraulique pouvant de préférence être soutenu dans des butées de la tour de grue (1) ménagées à cet effet.

5. Grue à tour selon l'une des revendications précédentes, **caractérisée en ce qu'**un ou plusieurs ensembles d'entraînement et/ou coffrets de commande et/ou réservoirs hydrauliques sont installés à l'intérieur d'au moins une des consoles (4, 5).

6. Grue à tour selon l'une des revendications précédentes, **caractérisée en ce qu'**au moins deux chevalets de haubanage sont ménagés sur l'élément grimpant (3), au moins un chevalet de haubanage (10) étant relié à un câblage de haubanage (65) de la flèche principale (6) et au moins un autre chevalet de haubanage (9) étant relié à un câblage de haubanage (75) de la contre-flèche (7), un chevalet de haubanage étant de préférence respectivement monté rotatif sur une console de l'élément en treillis, le chevalet de haubanage (10) de la flèche principale (6) étant de manière particulièrement préférée monté sur la console recevant la flèche principale (6) et le chevalet de haubanage (9) de la contre-flèche (7) sur la console recevant la contre-flèche (7).

7. Grue à tour selon la revendication 6, **caractérisée en ce que** les chevalets de haubanage (9, 10) sont reliés l'un à l'autre par le biais d'une liaison réglable en longueur, de préférence un câblage.

8. Grue à tour selon l'une des revendications précédentes, **caractérisée en ce que** la flèche principale (6) et la contre-flèche (7) peuvent être basculées vers le bas de manière à s'appliquer latéralement contre la tour de grue (1) presque parallèlement à celle-ci, de préférence en abaissant les câblages de haubanage respectifs et allongeant le câblage reliant les chevalets de haubanage (6, 7).

9. Grue à tour selon l'une des revendications précédentes, **caractérisée en ce que** l'élément grimpant (3) comprend un palier rotatif pour faire tourner l'élément grimpant sur un axe de rotation vertical par rapport à la grue de tour (1).

10. Grue à tour selon l'une des revendications précédentes, **caractérisée en ce qu'**au moins une fléchette (8) est ménagée sur la contre-flèche (7), la fléchette (8) étant en particulier montée pivotante sur la pointe de la contre-flèche, au moins un câble de levage de fléchette étant guidé par le biais de la fléchette.

11. Grue à tour selon la revendication 10, **caractérisée en ce que** le câble de levage de fléchette ou la pointe de la fléchette peuvent être pivotés par le biais de l'élément grimpant de la tour de grue afin d'insérer un ou plusieurs éléments en treillis reçus au moyen du câble de levage de fléchette (82) dans l'élément grimpant.

12. Grue à tour selon l'une des revendications 10 ou 11, **caractérisée en ce que** la fléchette (8) peut être pivotée par rapport à la contre-flèche (7) au moyen d'au moins un entraînement, en particulier au moins un vérin hydraulique (84).

13. Grue à tour selon l'une des revendications précédentes, **caractérisée en ce qu'**au moins une collerette (13) est ou peut être montée autour de la tour de grue (1), un haubanage (14) peut être tendu entre d'éventuels points de fixation de la base de grue ou du boggie de grue et la collerette (13), ledit haubanage étant de préférence constitué au moins en partie de matériau en câble et/ou en tôle.
